# EUROPÄISCHE PATENTSCHRIFT

(11) **EP 1 262 652 B1**
(45) Veröffentlichungstag und Bekanntmachung des Hinweises auf die Patenterteilung: **26.07.2006**
(21) Anmeldenummer: 02100564.0
(22) Anmeldetag: 28.05.2002
(51) Int. Cl.: F02F 1/24, F02M 61/14

(54) **Zylinderkopf und daran montierter Injektor**
Cylinder head with injector
Culasse avec injecteur

(30) Priorität: 30.05.2001 DE 10126336
(43) Veröffentlichungstag der Anmeldung: 04.12.2002
(73) Patentinhaber: SIEMENS AKTIENGESELLSCHAFT, 80333 München (DE)
(72) Erfinder: Klügl, Wendelin, 92358, Seubersdorf (DE); Lixl, Heinz, 93053, Regensburg (DE)

(56) Entgegenhaltungen:
- DE-A- 19 809 654
- DE-A- 19 947 079
- US-A- 4 327 690
- US-A- 5 806 494
- US-B1- 6 186 123
- PATENT ABSTRACTS OF JAPAN vol. 016, no. 311 (M-1277), 8. Juli 1992 (1992-07-08) & JP 04 086368 A (KUBOTA CORP), 18. März 1992 (1992-03-18)

## Beschreibung

Die Erfindung betrifft einen Zylinderkopf und einen daran montierten Injektor, wie sie in der Automobiltechnik Verwendung finden.

Zur Kraftstoffversorgung von Brennkraftmaschinen werden zunehmend Speichereinspritzsysteme eingesetzt, bei denen mit sehr hohen Einspritzdrücken und schnellen Schaltgeschwindigkeiten gearbeitet wird. Bei diesen Speichereinspritzsystemen wird Kraftstoff mittels einer Hochdruckpumpe in einen Hochdruckspeicher gefördert, von dem aus der Kraftstoff mit Hilfe von Injektoren in die Brennkraftmaschine eingespritzt wird. Der Injektor wird dabei von einem elektrisch angesteuerten Aktor betätigt, wobei sich vor allem der Einsatz von piezoelektrischen Aktoren zum Erzielen ausreichend kurzer Schaltzeiten als vorteilhaft erwiesen hat.

Insbesondere die extrem schnell schaltenden Aktoren mit Schaltzeiten im Bereich von unter 200 Mikrosekunden geben jedoch ihre hochfrequenten mechanischen Schwingungen an das umgebende Injektorgehäuse des Injektors ab. Diese Schwingungen pflanzen sich dann entlang des Injektorgehäuses fort und werden in den Zylinderkopf der Brennkraftmaschine geleitet. Auf der Oberfläche des Injektorgehäuses und des Zylinderkopfes führen diese mechanischen Schwingungen zu erheblichen Störgeräuschen, die den Fahrkomfort negativ beeinflussen.

Die US 4327 690 offenbart einen Zylinderkopf und daran montierter Injektor, wobei ein Mittel zum Spannen vorgesehen ist, durch das der Injektor an mindestens einer Anschlußstelle gegen den Zylinderkopf gespannt ist, wobei an der Anschlußstelle zwischen dem Injektor und dem Zylinderkopf eine elastische Dichtung angeordnet ist.

Zur Verringerung der Geräuschemission wurde bereits vorgeschlagen, reduzierte Energie bei der Bestromung des piezoelektrischen Aktors zu verwenden, und aufeinander abgestimmte Spritzbeginne durchzuführen. Dieser Lösungsansatz reduziert die Geräuschemission jedoch nur ungenügend.

Ferner ist bereits vorgeschlagen worden, den piezoelektrischen Aktor mit einer Abdeckhaube zu versehen. Dieser Lösungsansatz erfordert jedoch eine aufwendige Montage. Darüber hinaus vergrößert sich das Volumen des Injektors durch die Abdeckhaube.

Der Erfindung liegt die Aufgabe zugrunde, einen Zylinderkopf und einen daran montierten Injektor mit einer geringen Geräuschemission anzugeben, mit denen die oben genannten Nachteile vermieden werden können.

Die Aufgabe wird gelöst durch einen Zylinderkopf und einen daran montierten Injektor mit folgenden Merkmalen: Es ist ein Mittel zum Spannen vorgesehen, durch das der Injektor an mindestens einer Anschlußstelle gegen den Zylinderkopf gespannt ist. An der Anschlußstelle zwischen dem Injektor und dem Zylinderkopf ist ein erstes Dämpfungselement angeordnet das im wesentlichen aus einem der Materialien Graphit, Polyformaldehyd, Polytetrafluorethylen, Memorymetall besteht.

Durch das erste Dämpfungselement wird die Übertragung von Körperschall vom Injektor auf den Zylinderkopf stark gedämpft, so dass die Luftschallabstrahlung des Zylinderkopfs ebenfalls stark gedämpft wird.

Das Material des ersten Dämpfungselements muss schalldämpfend wirken und zugleich gegen Druck resistent sein, da an der Anschlussstelle durch das Mittel zum Spannen der Injektor gegen den Zylinderkopf mit einer hohen Kraft, die in Regel zwischen 4 und 12 kN beträgt, gedrückt wird.

Es hat sich gezeigt, dass Graphit, Polyformaldehyd, Polytetrafluorethylen und Memorymetalle geeignete Materialien für das erste Dämpfungselement sind.

Ein Verfließen der genannten Materialien bei hoher Kraft lässt sich besonders bei formschlüssiger Verbindung mittels Trägermaterial gut vermeiden.

Ein Memorymetall ist beispielsweise AlCu-Titanat.

Vorzugsweise beträgt die Dicke des ersten Dämpfungselements etwa 1/10 mm bis 10mm.

In der Regel weist der Zylinderkopf eine Öffnung für einem Brennraum auf. Der Injektor ist derart in die Öffnung eingeschoben, dass die Düse des Injektors zum Brennraum hin gerichtet ist. Der Zylinderkopf weist innerhalb der Öffnung einen Absatz auf, der die Anschlußstelle bildet und gegen den der Injektor gespannt ist. Vorzugsweise ist zwischen dem Absatz des Zylinderkopfes und dem Injektor das erste Dämpfungselement angeordnet. Das erste Dämpfungselement ist beispielsweise scheibenförmig ausgestaltet.

Das Mittel zum Spannen kann am Injektor und am Zylinderkopf befestigt sein. In diesem Fall ist zwischen dem Mittel zum Spannen und dem Injektor und/oder zwischen dem Mittel zum Spannen und dem Zylinderkopf ein weiteres Dämpfungselement angeordnet, das im wesentlichen aus einem der Materialien Graphit, Polyformaldehyd, Polytetrafluorethylen, Memorymetall besteht. Auch für das weitere Dämpfungselement gilt, daß es sowohl schalldämmend wirken sollte als auch gegen hohe Drücke resistent sein sollte.

Alternativ ist das Mittel zum Spannen zwar am Injektor jedoch nicht am Zylinderkopf befestigt. Statt dessen ist das Mittel zum Spannen an einem anderen Bauteil befestigt, an dem eine Kraft angesetzt werden kann, durch die der Injektor gegen den Zylinderkopf gespannt werden kann.

Das Mittel zum Spannen kann eine Spannpratze aufweisen. Ein oberer Teil des Injektors, der aus der Öffnung herausragt, wird in diesem Fall von der Spannpratze umfasst. Der obere Teil des Injektors weist einen Absatz auf, gegen den die Spannpratze nach unten drückt. Das Mittel zum Spannen kann ein Verbindungsmittel aufweisen, durch das die Spannpratze am Zylinderkopf befestigt wird und mit dem der Abstand zwischen der Spannpratze und dem Zylinderkopf verstellt werden kann. Mit Hilfe des Verbindungsmittels kann der Abstand zwischen der Spannpratze und dem Zylinderkopf und damit die Kraft, mit der der Injektor auf den Zylinderkopf gespannt ist, eingestellt werden.

Vorzugsweise ist zwischen dem Absatz des oberen Teils des Injektors und der Spannpratze als weiteres Dämpfungselement ein zweites Dämpfungselement angeordnet.

Vorzugsweise ist zwischen der Spannpratze und dem Zylinderkopf als weiteres Dämpfungselement ein viertes Dämpfungselement angeordnet. Da das vierte Dämpfungselement kein Bauteil umschließen muß, benötigt es keine Aussparung und kann beispielsweise zylinderförmig oder quaderförmig ausgestaltet sein.

Das Verbindungsmittel kann als Schraube ausgestaltet sein, die durch eine Öffnung in der Spannpratze geführt ist. Der Kopf der Schraube ist über der Spannpratze angeordnet und drückt gegen die Spannpratze nach unten. Das Gewinde der Schraube ist in den Zylinderkopf eingeschraubt. Zwischen dem Kopf der Schraube und der Spannpratze ist vorzugsweise ein drittes Dämpfungselement angeordnet, das aus einem der Materialien besteht, aus dem das erste Dämpfungselement bestehen kann.

Im Folgenden wird ein Ausführungsbeispiel der Erfindung anhand der Figur näher erläutert.

Die Figur zeigt einen Querschnitt durch einen Teil eines Zylinderkopfes und eines daran montierten Injektors mit einer ersten Öffnung, einer zweiten Öffnung, einem ersten Dämpfungselement, einem zweiten Dämpfungselement, einem dritten Dämpfungselement, einem vierten Dämpfungselement, einer Schraube, einer Spannpratze, einem ersten Absatz und einem zweiten Absatz.

Im Ausführungsbeispiel ist ein Zylinderkopf Z vorgesehen, der eine erste Öffnung O1 aufweist, in die ein unterer Teil eines Injektors I eingeschoben ist (siehe Figur).

Der Zylinderkopf Z weist innerhalb der ersten Öffnung O1 einen ersten Absatz A1 auf, gegen den der Injektor I gespannt ist.

Zwischen dem ersten Absatz A1 des Zylinderkopfs Z und dem Injektor I ist ein erstes Dämpfungselement D1 aus Graphit angeordnet. Das erste Dämpfungselement D1 ist scheibenförmig und weist eine Dicke von ca. 1/10 mm auf.

Es ist eine Spannpratze S vorgesehen, die einen oberen Teil des Injektors I, der aus der ersten Öffnung O1 des Zylinderkopfs Z herausragt, umfasst. Der obere Teil des Injektors I weist einen zweiten Absatz A2 auf, gegen den die Spannpratze S nach unten drückt. Zwischen der Spannpratze S und dem zweiten Absatz A2 des Injektors I ist ein zweites scheibenförmiges Dämpfungselement D2 aus Graphit mit einer Dicke von ca. 1/10 mm angeordnet.

Die Spannpratze S weist eine zweite Öffnung O2 auf, durch die eine Schraube SB geführt ist, deren Kopf über der Spannpratze S angeordnet ist, und deren Gewinde in den Zylinderkopf Z eingeschraubt ist. Zwischen dem Kopf der Schraube SB und der Spannpratze S ist ein drittes scheibenförmiges Dämpfungselement D3 aus Graphit mit einer Dicke von ca. 1/10 mm angeordnet. Durch Drehen an der Schraube SB kann der Abstand zwischen der Spannpratze S und dem Zylinderkopf Z eingestellt werden. Dieser Abstand bestimmt wiederum die Kraft, mit der der Injektor I gegen den Zylinderkopf Z durch die Spannpratze S gespannt wird.

Zwischen der Spannpratze S und dem Zylinderkopf Z ist ein viertes Dämpfungselement D4 aus Graphit mit einer Dicke von ca. 1/10 mm angeordnet. Das vierte Dämpfungselement D4 hat die Form eines Zylinders.

## Patentansprüche

1. Zylinderkopf und daran montierter Injektor,
- wobei ein Mittel zum Spannen vorgesehen ist, durch das der Injektor (I) an mindestens einer Anschlußstelle gegen den Zylinderkopf (Z) gespannt ist,
- wobei an der Anschlußstelle zwischen dem Injektor (I) und dem Zylinderkopf (Z) ein erstes Dämpfungselement (D1) angeordnet ist, das im wesentlichen aus einem der Materialien Graphit, Polyformaldehyd, Polytetrafluorethylen, Memorymetall besteht.

2. Zylinderkopf und Injektor nach Anspruch 1,
- wobei der Zylinderkopf (Z) eine Öffnung (O1) für einen Brennraum aufweist,
- wobei der Injektor (I) derart in die Öffnung (O1) eingeschoben ist, daß die Düse des Injektors (I) zum Brennraum hin gerichtet ist,
- wobei der Zylinderkopf (Z) innerhalb der Öffnung (O1) einen Absatz (A1) aufweist, der die Anschlußstelle bildet.

3. Zylinderkopf und Injektor nach Anspruch 1 oder 2,
- wobei das Mittel zum Spannen am Injektor (I) und am Zylinderkopf (Z) befestigt ist,
- wobei zwischen dem Mittel zum Spannen und dem Injektor (I) und/oder zwischen dem Mittel zum Spannen und dem Zylinderkopf (Z) ein weiteres Dämpfungselement (D2, D4) angeordnet ist, das im wesentlichen aus einem der Materialien Graphit, Polyformaldehyd, Polytetrafluorethylen, Memorymetall besteht.

4. Zylinderkopf und Injektor nach Anspruch 3,
- wobei das Mittel zum Spannen eine Spannpratze (S) aufweist,
- wobei ein oberer Teil des Injektors (I), der aus der (O1) Öffnung herausragt, von der Spannpratze (S) umfaßt wird,
- wobei der obere Teil des Injektors (I) einen Absatz (A2) aufweist, gegen den die Spannpratze (S) nach unten drückt,
- wobei das Mittel zum Spannen ein Verbindungsmittel aufweist, durch das die Spannpratze (S) am Zylinderkopf (Z) befestigt ist und mit dem der Abstand zwischen der Spannpratze (S) und dem Zylinderkopf (Z) verstellt werden kann.

5. Zylinderkopf und Injektor nach Anspruch 4,
- wobei zwischen dem Absatz des oberen Teils des Injektors (I) und der Spannpratze (S) ein zweites Dämpfungselement (D2) angeordnet ist, das im wesentlichen aus einem der Materialien Graphit, Polyformaldehyd, Polytetrafluorethylen, Memorymetall besteht.

6. Zylinderkopf und Injektor nach Anspruch 4 oder 5,
- wobei zwischen der Spannpratze (S) und dem Zylinderkopf (Z) ein viertes Dämpfungselement (D4) angeordnet ist, das im wesentlichen aus einem der Materialien Graphit, Polyformaldehyd, Polytetrafluorethylen, Memorymetall besteht.

7. Zylinderkopf und Injektor nach einem der Ansprüche 4 bis 6,
- wobei das Verbindungsmittel als Schraube (SB) ausgestaltet ist, die durch eine Öffnung (O2) in der Spannpratze (S) geführt ist,
- wobei der Kopf der Schraube (SB) über der Spannpratze (S) angeordnet ist und gegen die Spannpratze (S) nach unten drückt,
- wobei das Gewinde der Schraube (SB) in den Zylinderkopf (Z) eingeschraubt ist,
- wobei zwischen dem Kopf der Schraube (SB) und der Spannpratze (S) ein drittes Dämpfungselement (D3) angeordnet ist, das im wesentlichen aus einem der Materialien Graphit, Polyformaldehyd, Polytetrafluorethylen, Memorymetall besteht.

8. Zylinderkopf und Injektor nach einem der Ansprüche 1 bis 7,
- wobei die Dämpfungselemente (D1, D2, D3, D4) zwischen 0,1mm und 10 mm dick sind.

9. Zylinderkopf und Injektor nach einem der Ansprüche 1 bis 8,
- wobei als Memorymetall AlCu-Titanat verwendet wird.

## Claims

1. Cylinder head and injector mounted thereon,
- with a means for clamping being provided through which the injector (I) is clamped at at least one connecting point against the cylinder head (Z),
- with a first damping element (D1) which is essentially made of one of the materials graphite, polyformaldehyde, polytetrafluorethylene, memory metal, being arranged at the connecting point between the injector (I) and the cylinder head (Z).

2. Cylinder head and injector in accordance with claim 1,
- with the cylinder head (Z) featuring an opening (01) for a combustion chamber,
- with the injector (I) being inserted into the opening (01) such that the nozzle of the injector (I) is directed towards the combustion chamber,
- with the cylinder head (Z) featuring a shoulder (A1) within the opening which forms the connection point.

3. Cylinder head and injector in accordance with claim 1 or 2,
- with the means for clamping being attached to the injector (I) and to the cylinder head (Z),
- with a further damping element (D2, D4), which essentially consists of one of the materials graphite, polyformaldehyde, polytetrafluorethylene, memory metal, being arranged between the means for clamping and the injector (I) and/or between the means for clamping and the cylinder head (Z).

4. Cylinder head and injector in accordance with claim 3,
- with the means for clamping featuring a clamping claw (S), with an upper part of the injector (I) which protrudes from the (01) opening being surrounded by the clamping claw (S),
- with the upper part of the injector (I) featuring a shoulder (A2), against which the clamping claw (S) presses downwards,
- with the means for clamping featuring a connecting means through which the clamping claw (S) is attached to the cylinder head (Z) and with which the space between the clamping claw (S) and the cylinder head (Z) can be adjusted.

5. Cylinder head and injector in accordance with claim 4,
- with a second damping element (D2), which is essentially made of one of the materials graphite, polyformaldehyde, polytetrafluorethylene, memory metal, being arranged between the shoulder of the upper part of the injector (I) and the clamping claw (S).

6. Cylinder head and injector in accordance with claim 4 or 5,
- with a fourth damping element (D4), which is essentially made of one of the materials graphite, polyformaldehyde, polytetrafluorethylene, memory metal, being arranged between the clamping claw (S) and the cylinder head (Z).

7. Cylinder head and injector in accordance with one of the claims 4 to 6,
- with the connecting means be embodied as a screw (SB) which is fed through an opening (02) in the clamping claw (S),
- with the head of the screw (SB) being arranged above the clamping claw (S) and pressing downwards against the clamping claw (S)
- with the thread of the screw (SB) being screwed into the cylinder head (Z),
- with a third damping element (D3), which is essentially a made of one of the materials graphite, polyformaldehyde, polytetrafluorethylene, memory metal, being arranged between the head of the screw (SB) and the clamping claw (S).

8. Cylinder head and injector in accordance with one of the claims 1 to 7,
- with the damping elements (D1, D2, D3, D4) being between 0.1 mm and 10 mm thick.

9. Cylinder head and injector in accordance with one of the claims 1 to 8,
- with AlCu-titanium being used as the memory metal.

## Revendications

1. Culasse et injecteur monté dans celle-ci,
- dans lesquels un dispositif de serrage est prévu qui serre l'injecteur (I) contre au moins une zone de contact au niveau de la culasse (Z),
- dans lesquels est placé au niveau de la zone de contact, entre l'injecteur (I) et la culasse (Z), un premier élément d'amortissement (D1) formé pour l'essentiel d'un des matériaux suivants : graphite, polyformaldéhyde, polytétrafluoroéthylène, métal à mémoire.

2. Culasse et injecteur selon la revendication 1,
- dans lesquels la culasse (Z) présente une ouverture (01) destinée à une chambre de combustion,
- dans lesquels l'injecteur (I) est inséré dans l'ouverture (01) de façon à ce que le gicleur de l'injecteur (I) soit dirigé vers la chambre de combustion,
- dans lesquels la culasse (Z) présente dans l'ouverture (01) un rebord (A1) qui forme la zone de contact.

3. Culasse et injecteur selon la revendication lou 2,
- dans lesquels le dispositif de serrage est fixé sur l'injecteur (I) et sur la culasse (Z),
- dans lesquels est placé entre le dispositif de serrage et l'injecteur (I) et/ou entre le dispositif de serrage et la culasse (Z) un autre élément d'amortissement (D2, D4) formé pour l'essentiel d'un des matériaux suivants : graphite, polyformaldéhyde, polytétrafluoroéthylène, métal à mémoire.

4. Culasse et injecteur selon la revendication 3,
- dans lesquels le dispositif de serrage présente une griffe de serrage (S),
- dans lesquels une partie supérieure de l'injecteur (I) qui dépasse de l'ouverture (01), est entourée par la griffe de serrage (S),
- dans lesquels la partie supérieure de l'injecteur (I) présente un rebord (A2) contre lequel la griffe de serrage (S) exerce une pression de haut en bas,
- dans lesquels le dispositif de serrage présente un élément de liaison, par lequel la griffe de serrage (S) est fixée à la culasse (Z) et qui permet de régler l'écartement entre la griffe de serrage (S) et la culasse (Z).

5. Culasse et injecteur selon la revendication 4,
- dans lesquels un deuxième élément d'amortissement (D2) est placé entre le rebord de l'injecteur (I) et la griffe de serrage (S) formé pour l'essentiel d'un des matériaux suivants : graphite, polyformaldéhyde, polytétrafluoroéthylène, métal à mémoire.

6. Culasse et injecteur selon la revendication 4 ou 5,
- dans lesquels un quatrième élément d'amortissement (D4) est placé entre la griffe de serrage (S) et la culasse (Z) formé pour l'essentiel d'un des matériaux suivants : graphite, polyformaldéhyde, polytétrafluoroéthylène, métal à mémoire.

7. Culasse et injecteur selon l'une quelconque des revendications 4 à 6,
- dans lesquels l'élément de liaison est une vis (SB) qui passe par une ouverture (02) dans la griffe de serrage (S),
- dans lesquels la tête de la vis (SB) est placée au-dessus de la griffe de serrage (S) et exerce une pression de haut en bas sur la griffe de serrage (S),
- dans lesquels le filet de la vis (SB) est vissé dans la culasse (Z),
- dans lesquels entre la tête de la vis (SB) et la griffe de serrage(S) est placé un troisième élément d'amortissement (D3), formé pour l'essentiel d'un des matériaux suivants : graphite, polyformaldéhyde, polytétrafluoroéthylène, métal à mémoire.

8. Culasse et injecteur selon l'une quelconque des revendications 1 à 7,
- dans lesquels les éléments d'amortissement (D1, D2, D3, D4) ont une épaisseur de 0,1 mm à 10 mm.

9. Culasse et injecteur selon l'une quelconque des revendications 1 à 8,
- dans lesquels le métal à mémoire utilisé est du titanate d'AlCu.
